# FASCICULE DE BREVET EUROPEEN

(11) **EP 0 303 627 B1**
(45) Date de publication et mention de la délivrance du brevet: **27.03.1991**
(21) Numéro de dépôt: 88900021.2
(22) Date de dépôt: 01.12.1987
(51) Int. Cl.: A43B 21/42, A43B 21/36

(54) **TALON AMOVIBLE A MOYENS ELASTIQUES DE FIXATION**
AUSWECHSELBARER ABSATZ MIT ELASTISCHER BEFESTIGUNG
DETACHABLE HEEL WITH ELASTIC FIXING MEANS

(30) Priorité: 18.02.1987 FR 8702054; 24.03.1987 FR 8704099; 18.06.1987 FR 8708554
(43) Date de publication de la demande: 22.02.1989
(73) Titulaire: Vivier, Harry, F-49300 Cholet (FR)
(72) Inventeur: Vivier, Harry, F-49300 Cholet (FR)
(86) Numéro de dépôt international: FR8700479
(87) Numéro de publication internationale: WO8806010

(56) Documents cités:
- FR-A- 566 043
- FR-A- 1 001 189
- US-A- 2 751 694
- US-A- 2 807 099

## Description

L'invention concerne le domaine des chaussures comprenant des talons amovibles, à montage et démontage répétitifs.

Un but de la présente invention est d'améliorer les conditions d'entretien des talons de chaussures, en permettant à l'usager d'effectuer lui-même cet entretien à domicile, très rapidement, par le moyen de talons amovibles, autochangeables et interchangeables de même hauteur.

Un autre but vise à ce que la paire de chaussures soit à style variable par le choix de paires de talons autochangeables de style différent dans la forme géométrique et dans la décoration.

Un autre but vise à ce que la fixation des talons et/ou des bonbouts (bouts d'usure) s'effectue par des moyens uniquement intrinsèques.

Un autre but vise à ce que cette facilité de changement des talons et des bonbouts, ne mette pas en cause la nécessaire bonne adhésion du bonbout sur le talon, et du talon sur la semelle.

Un autre but vise à ce que les moyens de fixation soient simples, fiables, et d'une mise en oeuvre facile, et donc à un moindre coût d'outillage et de fabrication.

L'art antérieur révèle des conception de talons comprenant une partie support et une partie d'usure remplaçable, reliée élastiquement au support, tel que dans les brevets: U.S. 411 326/2 751 694 et U.S. 109 768/3 063 168.

Ces inventions antérieures ont l'inconvénient d'avoir des moyens de fixation complexes, de réalisation difficile, comprenant plusieurs points d'ancrage, concernant des talons autochangeables ne comprenant pas d'ossature rigide nécessaire pour une rigidité de la surface de contact avec le support de talons, de telle sorte qu'à l'usage n'apparaisse pas un interstice entre le sommet du talon autochangeable et son support. En outre, la pluralité des points d'ancrage nécessite plusieurs éléments élastiques de fixation, ne permettant pas un montage et démontage facile et fiable.

Dans la présente invention, tous ces inconvénients sont éliminés par: - une ossature rigide quelque soit la hauteur du talon autochangeable; - une centralisation et une concentration des moyens d'assemblage incluant un moyen élastique de fixation permettant une simplicité et une grande fiabilité par cette centralisation et la réduction du nombre des points d'ancrage.

Selon les dépôts prioritaires français FR.87 02054, FR.87 04099, FR.87 08554, le moyen élastique centralisé est, en fonction des variantes de réalisation, une lame-ressort percée, un ressort annulaire sur son support effilé, un ressort hélicoïdal, un ressort tubulaire formant une goupille élastique.

Nous noterons qu'il est utilisé le terme "autochangeable" pour un talon que peut changer facilement l'usager, terme qui permet de bien faire apparaître la différence avec les talons fixés définitivement par des tiges lisses ou non, engagées à force, différentes d'une vis.

Plus précisément, l'invention est exposée à l'aide de dessins décrits chronologiquement.
La figure 1 est une vue arrière d'une chaussure montrant l'usure 1 caractéristique d'un talon. Vu de l'arrière, on s'aperçoit que l'état esthétique des talons est particulièrement visible. Pour remédier à cet état, il est pratique d'avoir à domicile des talons de rechange répondant à un besoin d'amélioration immédiate de cet état esthétique, en particulier pour une sortie soignée.
La figure 2 est une vue éclatée, de côté, et en coupe partielle d'une chaussure comprenant une semelle spéciale incluant une proéminence 2, formant un support de talons conçu pour s'assembler à un talon d'usure 3, creux et amovible, et de telle sorte qu'il y ait interpénétration de la semelle et du talon. Le dit support 2 est en forme d'un tenon à épaulement 4 comprenant des concavités 5, et une cavité 6 contenant un moyen élastique tel qu'une lame-ressort 7 incluant un percement prolongé éventuellement d'un écrou 8. La cavité est fermée par un cambrion 9. Le talon plat 3 est en une matière anti-dérapante telle qu'un élastomère moulé sur une vis centrale 10 formant un moyen effilé prévu pour être vissé sur la dite lame-ressort. Ce talon est creux par une mortaise cylindrique 11 dont le rebord comprend des proéminences convexes 12 prévues pour pénétrer dans les concavités 5, de manière à s'opposer à une rotation du talon lors de l'utilisation de la chaussure. Les moyens 5, 12 constituent des freins de rotation par autoblocage élastique, dont la force de blocage est progressive et augmente à chaque tour de vissage du talon. Le talon en une matière souple, est rigidifié par une armature 13 formant une ossature préférentiellement en une matière plastique rigide, pour sa bonne application contre la semelle. Par le moyen de vissage du talon, il est aisé de le monter et de le démonter répétitivement, avec la même qualité d'application, du fait de son rebord périphérique renforcé par la dite armature.
La figure 3 est une vue d'élévation du talon d'usure et amovible 3 de la fig. 2.
La figure 4 est une vue arrière et partiellement en coupe d'une chaussure à talon haut, amovible et autochangeable, comprenant: - un support de talons dont la forme géométrique extérieure se divise en deux parties, une partie supérieure 14 pour une fixation à une semelle intérieure 15 renforcée d'un cambrion 16, et une partie inférieure effilée 17 formant un tenon pour un assemblage préférentiellement coulissant du talon 18 sur son support, de telle sorte que le talon soit libre de buter contre le rabat de la tige 19 de la chaussure, avant de buter, éventuellement, contre le support. Celui-ci (14, 17) est également appliqué contre le rabat de la tige de la chaussure, et contre la partie arrière amincie d'une semelle d'usure, extérieure 20. Ce support comprend donc une partie inférieure rétrécie, sensiblement cylindrique 17, pouvant inclure une faible conicité de démoulage, 1 à 2%, et dont l'axe est perpendiculaire à la base du talon 18. Nous remarquerons que le support de talons a une forme extérieure qui correspond sensiblement à la découpe intérieure du talon, de telle sorte que le renfort métallique 21, de certains talons pointus, apparaisse aussi dans le support de talons. En outre, la partie effilée comprend une entaille périphérique 22 pour l'engagement d'un ressort annulaire 23. Le dit assemblage coulissant est complété d'un moyen de stabilisation angulaire du talon, relativement à l'axe longitudinal de la semelle, ce moyen de stabilisation s'effectuant par interpénétration du support et du talon, selon l'exemple d'une proéminence 24 pénétrant dans une concavité 25 du talon. De plus le talon comprend: - une cavité inférieure dans laquelle est engagé à force un bout d'usure 26 (bonbout); - une partie arrière incurvée et fortement biaisée 18 contrairement à la partie arrière haute 27 permettant un point d'appui abaissé du talon sur le sol lors de la conduite automobile où la chaussure est inclinée vers l'arrière du fait de sa position sur les pédales de commande, ce point d'appui abaissé protégeant l'arrière de la tige de la chaussure qui, si elle est abîmée, n'est pas remplaçable contrairement au talon. La proéminence 24 sera de largeur différente pour un autre support prévu pour une autre hauteur de talon.
   Les moyens de centralisation et de concentration de l'assemblage et de sa fixation, sont donc fournis par la partie effilée 17 du support de talons, et fournis par le ressort annulaire 23 limitant à un seul point d'ancrage la dite fixation élastique.
   Pour faciliter l'enlèvement du talon autochangeable, en tirant dessus, on peut utiliser un anneau de caoutchouc souple engagé sur le talon, de manière à bien saisi le talon sans que la main glisse. Autrement, on peut utiliser un petit levier réalisé dans une lame métallique coudée, dont une extrémité est engagée dans une encoche 28 de la face antérieure du talon, le coude du levier appuyant sur la semelle 20.
La figure 5 est une vue arrière et partiellement en coupe d'une chaussure sans son talon, et selon quelques variantes par rapport à la fig. 4. Ces variantes montrent le choix entre un ressort hélicoïdal 29 surmonté d'un écrou 30 qui sont introduits dans une cavité du support de talons (14, 31), et le ressort annulaire 23 (fig. 4) prévu pour être engagé dans l'entaille périphérique 22 d'un prolongement métallique creux 31 formant la partie effilée du dit support. Le sommet de la partie large du support, comprend une concavité 32 permettant un appui bien réparti sur les semelles 15, 20, et/ou sur le rabat de la tige 19 de la chaussure.
La figure 6 est une vue arrière et en coupe partielle d'un talon haut destiné à s'assembler avec le support de la fig. 5. Ce talon 33 comprend: - une cavité conique 34; - une cavité en retrait 35 pour un ajustage préférentiellement coulissant avec la partie effilée 31 du support fig. 5; - la concavité 25 de stabilisation angulaire s'ajustant avec la proéminence 24, fig. 4; - une cavité inférieure 36; - une entaille 37 pouvant être biseautée; - l'encoche 28.
La figure 7 est une vue en élévation et en coupe d'un bonbout 41 en une matière polymère moulée sur la tête applatie 42 d'une tige 43 partiellement filetée 44 et prévue pour réunir un talon amovible et autochangeable tel que 33 sur un support tel que (14, 31). La tige 43, ou le bonbout 41, comprend une proéminence (45, 46) conçue pour s'engager profondément dans la cavité inférieure 36 du talon, dans le but de s'opposer à son déblocage accidentel du support lorsque le bonbout est totalement usé. En vissant le bonbout 41 dans l'écrou 30, fig.5, le ressort 29 est progressivement comprimé pour appliquer le talon 33 contre les semelles et/ou contre le rabat d'une tige de chaussure, et appliquer le bonbout contre le talon, de telle sorte qu'ils s'interpénètrent avec blocage progressif de la rotation du bonbout, du fait de la proéminence 46 pénétrant de plus en plus fortement dans l'entaille 37. Ainsi, après avoir vissé suffisamment le bonbout, la force de traction du ressort sera suffisante pour empécher une rotation accidentelle du bonbout lors de l'utilisation de la chaussure. Les moyens 37, 46 permettent une position précise et stable du bonbout 41.
La figure 8 est une vue en élévation et en coupe, d'un bonbout 47 solidaire d'une tige lisse et non filetée 48, contrairement à la tige 43, fig. 7. Le bas de la tige peut être non lisse pour un non accrochage de la proéminence 49 saillante du plan supérieure du bonbout.
La figure 9 est une vue de dessus de la fig. 8, détaillant la proéminence 49 de forme non circulaire, prévue pour s'engager profondément dans la cavité 36 de forme adaptée, du talon 33, fig. 6, de manière à s'opposer à une rotation du bonbout 47, et à empécher un déblocage accidentel du talon lorsque le dit bonbout est totalement usé.
La figure 10 est une vue en élévation d'un bonbout 50 solidaire d'une tige 51, lisse, creuse et fendue, dont la partie inférieure, non lisse, est enserrée par une proéminence 52. La tige est réalisée dans une lame d'acier trempée, ou dans un autre matériau élastique, de faible épaisseur, pour former un ressort tubulaire à élasticité transversale, et assez souple. La lame peut être enroulée de moins d'un tour et comprendre une fente, ou être enroulée de plus d'un tour et ne pas comprendre de fente. La partie inférieure, non lisse de la tige, peut être percée de petits trous transversaux, pour l'accrochage de la proéminence 52 du bonbout moulé sur la tige.
La figure 11 est une vue de dessus de la fig. 10, détaillant une variante de forme de la proéminence 52. Celle-ci est circulaire, mais excentrée de la tige 51, et elle est prévue pour s'engager dans la cavité 36 de forme adaptée, fig. 6.
La figure 12 est une vue partielle, de côté et en coupe, d'une semelle extérieure 54 collée sur une tige 19 de chaussure, et dont la partie arrière est conçue pour s'assembler à un talon amovible, autochangeable, tel que les talons 18, 33, fig. 4 et 6. La semelle 54 comprend une différence d'épaisseur 55 pour un léger encastrement du bord antérieur d'un talon autochangeable. La cambrure de la semelle est rigidifiée par un cambrion 56 solidaire ou non d'un support de talons comprenant la partie supérieure 14 enserrée par une proéminence 58 de la semelle 54. Cette proéminence est préférentiellement conique, et éventuellement non circulaire, et elle est moulée avec la semelle réalisée préférentiellement en une matière polymère. On peut constater que cette composition de proéminence 58 enserrant le support (14, 57), reprend la forme géométrique extérieure du support (14, 17), (14, 31) de la fig. 4 et de la variante fig. 5. L'intérêt de cette composition est de simplifier la fabrication de la chaussure conçue spécialement pour le talon autochangeable, en obtenant une meilleure qualité de positionnement et de fixation d'un support de talons sur la semelle extérieure. Dans ce cas de fabrication, la semelle intérieure (première de montage) n'est pas nécessaire, et une unique semelle intérieure veut être disposée pour servir de semelle de propreté et satisfaire l'esthétique intérieure de la chaussure. Donc, par cette technique d'insertion d'un support de talons dans une semelle extérieure, on augmente la solidité de fixation du talon, et en simplifiant la fabrication par la suppression de tout clouage. Cette technique de fixation peut être utilisée pour un talon fixe. Le moyen de liaison d'un talon autochangeable sur son support, comprend un ressort annulaire, par exemple en spiral 59, engagé dans une cavité prolongeant le trou 60. La fixation, par une liaison élastique du talon sur son support, est suffisante, du fait que le talon est soumis régulièrement à une poussée verticale l'applicant contre la semelle extérieure et/ou contre le rabat de la tige de la chaussure, à chaque fois qu'il appuie sur le sol. Le cambrion 56 et le support (14, 57) peuvent être réalisés en une seule pièce, monobloc, moulée en une matière polymère. Pour l'assemblage de la semelle extérieure (54, 58) solidaire du cambrion 56 et du support (14, 57) avec la tige 19 de la chaussure, on peut utiliser les techniques actuelles d'injection séparée de la semelle, ou d'injection directe sur la tige 19 de la chaussure, dont le rabat est préalablement encollé, le support de talons et le cambrion étant calés dans le moule par la proéminence 24.
La figure 13 est une vue en élévation d'un support tel que (14, 57) fig. 12, légèrement modifié. Cette modification concerne la cavité 61 prolongeant le trou 60. Cette cavité est un trou cylindrique de diamètre inférieur au trou 60, et ne contenant pas de moyen élastique tel qu'un ressort annulaire. Par contre, un ressort tubulaire, à élasticité transversale, est fourni par la goupille 51, fig. 10, solidaire d'un bonbout tel que 50 prolongé de la proéminence 52. La goupille élastique est introduite dans le support par le trou 60 pour être serrée élastiquement dans le trou 61, ce serrage réduisant temporairement le diamètre d'une partie de la goupille en permettant un blocage du talon par le bonbout 50 en fin d'introduction de la goupille dans le support. En outre, le sommet du support comprend une mortaise 62 pour l'engagement à force d'un cambrion métallique tel que 56, fig. 12.
La figure 14 est une vue en coupe d'un support tel que (14, 57) fig. 12, comprenant: - une tige saillante 63 à élasticité transversale. Par cette variante, le bonbout tel que 47, 50 ne comprend plus la tige 48, 51, mais uniquement une cavité dans la proéminence 49, 52 permettant son montage sur la tige 63 après que le talon 33 est été engagé sur le support.

Dans le concept de moyen élastique de fixation concentrée et centralisée, on a donc recours à un moyen effilé (10), (17), (31), (43), (48), et à un unique ressort (7), (23), (29), (51), (59), (63), les moyens effilés 51 et 63 ayant l'avantage d'être élastiques en eux-mêmes.

## Revendications

1. Chaussures avec leurs moyens de fixation, à montage et démontage répétitifs de talons plats, talons hauts, bonbouts, amovibles, caractérisées par des moyens coopérant en harmonie pour l'assemblage de différentes sortes de talons et de semelles, et comprenant:
a) - des supports de talons (2), (14, 17), (14, 31), (14, 57, 57′, 57˝) solidaires respectivement d'une semelle (4), (15), (54, 55, 58);
b) - des talons creux, autochangeables (3, 13), (18, 33) formant une enveloppe amovible à montage et démontage répétitifs;
c) - un moyen de blocage souple du talon sur son support, blocage centralisé et concentré en un unique ancrage incluant un moyen effilé (10), (17), (31), (43), (48), (57) associé à au moins un moyen élastique centralisé et concentré (7), (23), (29), (51), (59), (63), des moyens centralisés et concentrés (51), (63) étant effilés et élastiques en eux-mêmes;
d) - un moyen (5, 12), (24, 25), (37, 46), (49), (52) de stabilisation de la position angulaire des pièces autochangeables telles que talons et bonbouts (3), (18, 33), (26), (41), (47), (50), relativement à l'axe longitudinal d'une semelle.

2. Chaussures, selon la revendication 1, caractérisées par des moyens coopérant en harmonie pour l'assemblage de différentes sortes de talons et de semelles, ces moyens comprenant: - un assemblage concentré et centralisé à l'intérieur de la forme enveloppante d'un talon (18, 33); - un support de talons (14, 17), (14, 31), (14, 57, 57′ 57˝) incluant une partie effilée formant un tenon (17), (31), (57, 57′, 57˝), dont les côtés longitudinaux sont sensiblement parallèles pour permettre une bonne tenue du talon sur son support; - au moins un moyen élastique annulaire (23), (51), (59) centralisé et concentré avec la dite partie effilée; - un moyen empéchant la rotation du talon (18, 33) sur son support, ce moyen se réalisant par l'interpénétration du talon et du support (24, 25).

3. Chaussures, selon l'une des revendications 1 à 2, caractérisées en ce qu'un support de talons, incluant ou non un cambrion (56), est inséré dans une semelle extérieure (54) pour exclure tout moyen de fixation tel que clouage,vissage,rivetage, du dit support sur la dite semelle.

4. Chaussures, selon l'une des revendications 1 à 3, caractérisées en ce que le moyen effilé et élastique en lui-même (51) comprend une proéminence (52) s'engageant dans une cavité inférieure (36) d'un talon (18, 33) pour que le talon reste fixé à son support, même quand le bonbout (50) est totalement usé.

5. Chaussures, selon l'une des revendications 1 à 4, caractérisées en ce que la proéminence (49), (52) d'un bonbout, enserre une tige rigide (48), ou élastique telle que (51), (63), pour une fixation élastique, centralisée et concentrée, d'un talon sur son support, et de telle sorte que le talon reste fixé à son support, même quand le bonbout est totalement usé.

6. Chaussures, selon l'une des revendications 1 et 2, caractérisées en ce qu'un support de talons comprend une partie supérieure incluant une concavité (32) pour un appui bien réparti sur la semelle intérieure et extérieure (15), (20), et/ou sur le rabat (19) de la tige de la chaussure.

7. Chaussures, selon l'une des revendications 1 à 6, caractérisées en ce qu'une semelle extérieure comprend une différence d'épaisseur (55) pour un léger encastrement du bord antérieur d'un talon autochangeable (18, 33).

8. Chaussures, selon l'une des revendications 1 à 7, caractérisées en ce que chaque talon non fixé par vissage, peut comprendre une encoche (28) pour aider à son démontage par traction.

9. Chaussures, selon la revendication 1, caractérisées en ce qu'un talon plat (3) comprend une ossature rigide (13), une vis centrale (10), un moyen élastique (7) complémentaire à l'élasticité de la matière du talon, de telle sorte à faciliter l'autoblocage élastique du talon lors de son vissage, et par des moyens de positionnement et de stabilisation tels que des concavités (5) et des proéminences (12) en combinaison avec un épaulement (4) de la semelle.

10. Chaussures, selon les revendications 1 et 9, caractérisées en ce que les moyens centralisés et concentrés comprennent un talon incluant une cavité pour l'introduction d'un support de talons, lequel est réuni au dit talon par une fixation à vis (43) bloquée souplement du fait d'un moyen élastique tel que (29), (7) amortissant les vibrations transmises à la fixation lors de la marche.

## Patentansprüche

1. Schuhe mit Befestigungseinrichtungen zur wiederholten Montage und Demontage von auswechselbaren flachen Absätzen, hohen Absätzen und Laufkappen, gekennzeichnet durch harmonisch zusammenwirkende Einrichtungen zum Zusammenbauen von verschiedenen Arten von Absätzen und Sohlen, mit:
a) - Absatzhaltern (2), (14,17), (14, 31), (14, 57, 57′, 57˝), die mit einer Sohle (4), (15), (54, 55, 58) fest verbunden sind;
b) - selbstaustauschbaren hohlen Absätzen (3, 13), (18, 33), die eine auswechselbare Hülle zur wiederholten Montage und Demontage bilden;
c) - einer federnden Einrichtung zum Arretieren des Absatzes auf seinem Halter, wobei die Arretierung zentriert und konzentriert in einer einzigen Verankerung erfolgt, mit einer schlanken Einrichtung (10), (17), (31), (43), (48), (57) der wenigstens eine zentrierte und konzentrierte elastische Einrichtung (7), (23), (29), (51), (59), (63) zugeordnet ist, wobei zentrierte und konzentrierte Einrichtungen (51), (63) schlank und in sich elastisch sind;
d) - einer Einrichtung (5, 12), (24, 25), (37, 46), (49), (52) zur Stabilisierung der Winkelposition der selbstaustauschbaren Teile wie Absätze und Laufkappen (3), (18, 33), (26), (41), (47), (50) relativ zu der Längsachse einer Sohle.

2. Schuhe nach Anspruch 1, gekennzeichnet durch harmonisch zusammenwirkende Einrichtungen für das Zusammenbauen von unterschiedlichen Arten von Absätzen und Sohlen, wobei diese Einrichtungen umfassen: - eine im Inneren der umhüllenden Form eines Absatzes (18, 33) konzentrierte und zentrierte Vorrichtung; - einen Absatzhalter (14, 17), (14, 31), (14, 57, 57′, 57˝), der einen schlanken Teil aufweist, welcher einen Zapfen (17), (31), (57, 57′, 57˝) bildet, dessen Längsseiten im wesentlichen parallel sind, um eine gute Halterung des Absatzes auf seinem Halter zu gestatten; - wenigstens eine ringförmige elastische Einrichtung (23), (51), (59), die mit dem schlanken Teil zentriert und konzentriert ist; - eine Einrichtung zum Verhindern der Drehung des Absatzes (18, 33) auf seinem Halter, wobei diese Einrichtung aus dem gegenseitigen Eingriff des Absatzes und des Halters (24, 25) besteht.

3. Schuhe nach einem der Ansprüche 1 bis 2, dadurch gekennzeichnet, daß ein Absatzhalter, der ein Absatzstück (56) aufweist oder nicht, in eine äußere Sohle (54) eingefügt ist, um jede Befestigungseinrichtung wie Nageln, Schrauben, Nieten des Halters auf der Sohle auszuschließen.

4. Schuhe nach einem der Ansprüche 1 bis 3, dadurch gekennzeichnet, daß die schlanke und in sich elastische Einrichtung (51) einen Vorsprung (52) aufweist, der in einem unteren Hohlraum (36) eines Absatzes (18, 33) einfaßt, damit der Absatz an seinem Halter befestigt bleibt, selbst wenn die Laufkappe (50) total abgelaufen ist.

5. Schuhe nach einem der Ansprüche 1 bis 4, dadurch gekennzeichnet, daß der Vorsprung (49), (52) einer Laufkappe einen starren Stift (48) oder einen elastischen wie (51), (63) umschließt zur elastischen, zentrierten und konzentrierter. Befestigung eines Absatzes auf seinem Halter und derart, daß der Absatz an seinem Halter befestigt bleibt, selbst wenn die Laufkappe total abgelaufen ist.

6. Schuhe nach einem der Ansprüche 1 und 2, dadurch gekennzeichnet, daß ein Absatzhalter einen oberen Teil mit einer Konkavität (32) für eine gut verteilte Auflage auf der inneren und äußeren Sohle (15), (20) und/oder auf dem Umschlag (19) des Oberschuhs aufweist.

7. Schuhe nach einem der Ansprüche 1 bis 6, dadurch gekennzeichnet, daß eine äußere Sohle eine Dickendifferenz (55) aufweist, damit der vordere Rand eines selbstaustauschbaren Absatzes (18, 33) etwas eingelassen werden kann.

8. Schuhe nach einem der Ansprüche 1 bis 7, dadurch gekennzeichnet, daß jeder Absatz, der nicht durch Schrauben befestigt ist, eine Kerbe (28) aufweisen kann, um seine Demontage durch Zug zu erleichtern.

9. schuhe nach Anspruch 1, dadurch gekennzeichnet, daß ein flacher Absatz (3) ein starres Gerüst (13) aufweist, eine zentrale Schraube (10), eine komplementäre elastische Einrichtung (7) mit der Elastizität des Materials des Absatzes, um die elastische Selbstarretierung des Absatzes bei dessen Verschrauben und durch Positionier- und Stabilisiereinrichtungen wie Konkavitäten (5) und Vorsprünge (12) in Kombination mit einer Schulter (4) der Sohle zu erleichtern.

10. Schuhe nach den Ansprüchen 1 und 9, dadurch gekennzeichnet, daß die zentrierten und konzentrierten Einrichtungen einen Absatz mit einem Hohlraum für das Einführen eines Absatzhalters umfassen, der mit dem Absatz durch eine Schraubbefestigung (43) vereinigt wird, die mittels einer elastischen Einrichtung wie (29), (7) federnd arretiert wird, welche Schwingungen dämpft, die während des Gehens auf die Befestigung übertragen werden.

## Claims

1. Shoes with their own fixing means for repeated mounting and dismounting of removable, low heels, high heels and top-lifts wherein there is a harmonious coopération of means to attach various types of heels and soles comprising:
a) - heel supports (2), (14, 17), (14, 31), (14, 57, 57′, 57˝) forming an integral part of a sole (4), (15), (54, 55, 58), respectively;
b) - hollow, autochangeable heels (3, 13), (18, 33) forming a removable envelope for repeated mounting and dismounting;
c) - a supple means to lock the heel to its support the said locking being centered and concentrated in a single anchoring including a tapered means (10), (17), (31), (43), (48), (57) cooperating with at least one elastic centered and concentrated means (7), (23), (29), (51), (59), (63), centered and concentrated means (51), (63) being tapered and elastic in themselves;
d) - a stabilizing means (5, 12), (24, 25), (37, 46), (49), (52) for the angular position of the autochangeable parts such as heels and top-lifts (3), (18, 33), (26), (41), (47), (50), in relation to the longitudinal axis of a sole.

2. Shoes, according to claim 1, wherein there is harmonious cooperation means for assembling various types of soles and heels together, said means comprising: - an assembly which is centered and concentrated inside envelope shaped of heel (18, 33); - a heel support (14, 17), (14, 31), (14, 57, 57′, 57˝), including a tapered part forming a tenon (17), (31), (57, 57′, 57˝), the longitudinal sides of which are fairly parallel to allow the heel to be hold efficiently on its support; - at least an annular elastic means (23), (51), (59) centered and concentrated along the above-mentioned tapered part; - a means to prevent the heel from rotating on its support (18, 33) through interpenetration of the heel and support (24, 25).

3. Shoes according to one of the claims 1 to 2, wherein a heel support, including or not a shank (56) is inserted in an exterior sole (54) in order to suppress any fixation means such as nailing, screwing, riveting of said support on said sole.

4. Shoes according to one of the claims 1 to 3, wherein the tapered means which is elastic in itself (51) comprises a prominence (52) entering alower cavity (36) in a heel (18, 33) so that the heel remains attached to its support, even in the event the top-lift (50) is completely worn out.

5. Shoes, according to one of claims 1 to 4, wherein the prominence (49), (52) of a top-lift grips a rigid spingle (48) or a elastic one, such as (51), (63), producing the elastic centered and concentrated attachment of a heel to its support so that the heel remains attached to its support, even in the event the top-lift is completely worn out.

6. Shoes according to one of claims 1 and 2, wherein a heel support comprises a upper part including a concavity (32) so that results a well distributed bearing on the inner and outer sole (15), (20) and/or on the turndown (19) on the upper shoe.

7. Shoes according to one of the claims 1 to 6, wherein an outer sole comprises a different thickness (55) to be lightly set inside the front edge of an autochangeable heel (18, 33).

8. Shoes according to one of the claims 1 to 7, wherein each heel which is not attached by screwing may comprises a notch (28) to make easier its dismounting by traction.

9. Shoes according to claim 1, wherein a flat heel (3) comprises a rigid framework (13), a central screw (10), a elastic means (7) in addition to the elastic heel substance to make easier the elastic self-blocking of heel during screwing and this by means of positioning and stabilisation such as concavities (5) and prominences (12), together with a shouldering (4) of the sole.

10. Shoes according to claims 1 and 9, wherein the centralised and concentrated means comprise a heel including a cavity for introduction of a heel support which is attached to said heel by a screw fixation (43) supply blocked thanks to a elastic means such as (29), (7) which damps vibrations transmitted to the fixation during walk.
